# EUROPÄISCHE PATENTSCHRIFT

(11) **EP 0 839 746 B1**
(45) Veröffentlichungstag und Bekanntmachung des Hinweises auf die Patenterteilung: **16.01.2002**
(21) Anmeldenummer: 97810808.2
(22) Anmeldetag: 30.10.1997
(51) Int. Cl.: B65H 29/04

(54) **Einrichtung zum Fördern von Druckbogen**
Device for conveying sheets
Dispositif pour convoyer des feuilles

(30) Priorität: 05.11.1996 CH 272896
(43) Veröffentlichungstag der Anmeldung: 06.05.1998
(73) Patentinhaber: GRAPHA-HOLDING AG, 6052 Hergiswil (CH)
(72) Erfinder: Kramer, Felix, 4803 Vordemwald (CH)

(56) Entgegenhaltungen:
- EP-A- 0 561 308
- US-A- 5 172 802

## Beschreibung

Die Erfindung betrifft eine Einrichtung zum Fördern von Druckbogen durch in regelmässigen Abständen an einem endlos umlaufenden Zugmittel befestigte, durch Steuermittel gegen die Kraft einer Feder in Offenstellung versetzbare Greifer, wobei als Steuermittel ein durch einen Lenker aus einer Ruhestellung antreibbares, auf einen Hebelarm zwischen den Enden eines Greiferteils einwirkendes Betätigungsorgan vorgesehen ist, das am vom Greiferteil abgewandten Ende Schwenkbar gelagert ist.

Derartige Einrichtungen weisen entlang eines Förderweges Stationen auf, die zur Ueberprüfung oder Weiterverarbeitung der Druckbogen eine Entnahme der Druckbogen ermöglichen.

In der US - A - 5'172'802 ist eine Einrichtung der eingangs beschriebenen Art offenbart. Als Steuermittel ist ein ortsfest angeordneter hydraulisch/mechanischer Stellantrieb bzw. Reversierantrieb vorgesehen, dessen Antriebswelle über einen Antriebsriemen mit einem gestellfest gelagerten Pulley verbunden ist. Ein die Greiferöffnung bewirkendes Betätigungsorgan weist eine den Greifern zugewandte Steuerbahn auf, die in der Betriebslage den beweglichen Greiferteil verschwenkt, sodass sich der Greifer öffnet und das eingespannte Produkt löst.
Dieses Oeffnen erfolgt durch ein mit dem Stellantrieb verbundenes Hebelgetriebe, das aus einem mit dem Pulley drehfest verbundenen einarmigen Hebel und einem diesen mit dem Betätigungsorgan verbindenden Lenker besteht. Hebel und Lenker bilden ein Kniegelenk, das zur Versetzung des Betätigungsorgans in die Betriebslage in eine Versteifungsstellung versetzt und bei Ruhelage des Betätigungsorgans geknickt ist, wobei die Ruhelage des Betätigungsorgans durch die Rückstellfeder erreicht wird.
Damit wird das Oeffnungssystem durch die schlagartige Beanspruchung unter relativ hohen Kräften einem starken Verschleiss ausgesetzt und ein schiessartiger Lärm erzeugt. Die Aufgabe der vorliegenden Erfindung besteht darin, eine Einrichtung der eingangs genannten Art zu schaffen, die nicht durch schlagartig einwirkende hohe Kräfte belastet und akustisch nicht störend ist.

Erfindungsgemäss wird diese Aufgabe dadurch gelöst, dass das von dem Betätigungsorgan abgewandte Ende des Lenkers mit dem umlaufenden Ende einer mit einem Drehantrieb verbundenen Kurbel gekoppelt ist.
Dadurch werden auf die Einrichtung Schläge ausübende Kräfte, die sich auch auf die Umgebung störend auswirken, weitgehend vermieden und es entsteht ein stufenloser Uebergang bei der Auslösung der Oeffnung der Greifer.

Anschliessend wird die Erfindung unter Bezugnahme auf die Zeichnung, auf die bezüglich aller in der Beschreibung nicht näher erwähnten Einzelheiten ausdrücklich verwiesen wird, anhand eines Ausführungsbeipiels erläutert. In der Zeichnung zeigen:
- Fig. 1: eine Ansicht einer erfindungsgemässen Ausführung,
- Fig. 2: einen Querschnitt durch die Ausführung gemäss der Linie II - II in Fig. 1 und
- Fig. 3: einen Schnitt durch die Ausführung gemäss der Linie III - III in Fig. 1.

Fig. 1 und 2 zeigen auszugsweise eine Fördereinrichtung 1 oder einen Transporteur zum Transport von Druckprodukten 2, die in ihrem Randbereich in Greifern 3 lösbar eingeklemmt sind, so dass sie beim Transport eine Hängelage einnehmen.
Die Fördereinrichtung 1 ist in einer Führungsanordnung 4 aufgehängt und weist ein kettenartiges, endlos umlaufendes Zugmittel 5 auf, an dem die in eine Oeffnungs- oder Schliessstellung versetzbaren Greifer 3 in regelmässigen Abständen befestigt sind. Die Fördereinrichtung 1 bzw. die Führungsanordnung 4 verläuft in räumlichen Richtungsänderungen über wenigstens eine Verarbeitungsstation, die in der Zeichnung nicht veranschaulicht ist. Als Führungsanordnung 4 sind zwei sich gegenüberliegende Profilschienen 6 vorgesehen, in denen jeweils eine auf die Längsmittelachse der Führungsanordnung 4 gleichmässig verteilte Rolle 7 läuft, die auf einem in den Gelenkachsen 8 des Zugmittels 5 angeordneten, nach beiden Seiten abstehenden Wellenzapfen frei drehbar gelagert ist. Die Greifer 3 bestehen aus einem an dem Zugmittel 5 befestigten, stationären Greiferteil 9 und einem beweglichen Greiferteil 10, der durch ein noch zu beschreibendes Betätigungsorgan 11 gegen Federkraft (siehe Torsionsfeder) zur Oeffnung der Greifer 3 bewegt und an eine entlang der Führungsanordnung 4 verlaufende Führungsschiene 12 zum Offenhalten der Greifer 3 versetzt wird.
Fig. 1 zeigt jeweils einen Greifer 3 in geschlossener Stellung mit einem Druckbogen 2 in Förderrichtung vor dem Betätigungsorgan 11 und einen geöffneten Greifer 3, dessen beweglicher Greiferteil 10 durch das Betätigungsorgan 11 an die Führungsschiene 12 versetzt worden ist, wo die Greifer 3 in geöffnetem Zustand kurze Zeit verweilen. Zur Betätigung der Greifer 3 weisen diese einen mit dem beweglichen Greiferteil 10 fest verbundenen Hebelarm 13 auf, der am freien Ende mit einer Laufrolle 35 versehen ist, die von dem aus einer Ruhestellung ausgelenkten Betätigungsorgan 11 beaufschlagt wird und den Greifer 3 dabei öffnet und die Laufrolle 35 auf die Führungsschiene 12 leitet. Dazu ist das Ende des Betätigungsorgans 11 als Kurvenbahn 14 ausgebildet, die einen etwa stetig verlaufenden Uebergang der Laufrolle 35 am freien Ende des Hebelarms 13 des beweglichen Greiferteils 10 auf die Führungsschiene 12 gewährleistet.
Das Betätigungsorgan 11 ist als Hebel ausgebildet und mit dem von der Kurvenbahn abgewandten Ende in einem an der Führungsanordnung 4 befestigten Support 15 zur Ausübung einer Schwenkbewegung drehbar gelagert. Dazu ist eine Welle 16 vorgesehen, die quer zur Längserstreckung der Führungsanordnung 4 verläuft und an beiden Enden jeweils ein auf die Hebelarme 13 des beweglichen Greiferteils 10 einwirkendes Betätigungsorgan 11 aufweist. Diese doppelseitige Ausführung der erfindungsgemässen Einrichtung 1 ist etwa gleichmässig auf die senkrechte Längsmittelebene der Führungsanordnung 4 verteilt, damit beim Oeffnen der Greifer 3 an diesen kein Verdrehungseffekt entstehen kann. Der Support 15 besteht u.a. aus zwei sich gegenüberliegenden Lagergehäusen 17, in denen die Welle 16 mittels Wälzlagern 18 gelagert ist. Das Betätigungsorgan 11 ist jeweils durch einen Keil 19 mit der Welle 16 verbunden und an dieser gegen axiales Verschieben auf bekannte Weise (durch eine Klemmnabe) festgeklemmt.
Mit strichpunktierter Linie ist übrigens die Ruhestellung des Betätigungsorgans 11 in Fig. 1 dargestellt. Das Betätigungsorgan 11 ist über einen Lenker 20 mit einer umlaufenden Kurbel 21 antriebsverbunden. Hierzu ist etwa in der Mitte des Betätigungsorgans 11 eine als Klemmnabe ausgebildete Bohrung 22 vorgesehen, in die ein das Betätigungsorgan 11 überstehender Lagerbolzen 23 fest eingesetzt ist. Dieser Lagerbolzen 23 ist in dem einseitig gabelförmig geformten Lenker 20 durch Sicherungsringe 24 axial unverschiebbar arretiert und in Wälzlagern 25 abgestützt. Zwischen jedem Wälzlager 25 und dem Btätigungsorgan 11 ist ein Distanzring 26 angeordnet.
Das gegenüberliegende Ende des Betätigungsorgans 11 lagert auf einem in der Kurbel 21 eingespannten Kurbelzapfen 27 und ist zu diesem Zweck ebenfalls wälzgelagert sowie axial gesichert. Die Kurbel 21 wiederum sitzt auf der Antriebswelle 28 eines Elektromotors, Servomotors, Schrittmotors oder einer Schrittschaltvorrichtung 29, der/die für schrittweise Drehbewegungen gesteuert ist. Zur Auslenkung des Betätigungsorgans 11 aus der Ruhestellung in die Betriebsstellung der Einrichtung und zurück, ist jeweils eine halbe Kurbelumdrehung vorgesehen. Der Antrieb der Kurbel 21 kann durch Steuerung des Elektromotors 29 oder durch einen dem Elektromotor 29 nachgeschalteten Schrittantrieb erfolgen, beispielsweise durch eine kuppel- und bremsbare Schrittschaltvorrichtung, die mit einem permanent drehenden Elektromotor 29 verbunden ist.

Die Schrittschaltvorrichtung kann ein bekanntes elektromagnetisches Kupplungs- und Bremsaggregat der Marke Mayr sein, das während andauerndem Drehen des Elektromotors durch wechselweises Kuppeln und Bremsen betrieben wird und auf diese Weise über die erfindungsgemässe Einrichtung das Oeffnen der Greifer 3 bewirkt.

An der Antriebswelle 28 der Schrittschaltvorrichtung 29 ist ein Steuerrotor 30 befestigt, der mit einem stationären Initiator 31 zusammenwirkt und die Bremsung der Kurbel 21 einleitet bzw. das Betätigungsorgan 11 in der Ruheposition stillhält. Die Ruheposition des Betätigungsorgans 11 kann wie in Fig. 1 gezeigt durch Versetzen des Initiators 31 geändert werden.

Der Steuerrotor 30 ist als Doppelflügel aus zwei sich gegenüberliegenden Flügeln 32, 33 ausgebildet, wovon der eine Flügel jeweils die Ruhestellung des Beätigungsorgans 11 und der andere Flügel die Betriebsstellung des Betätigungsorgans 11 initiiert.
Der Start aus der Ruhe- oder Betriebsstellung des Betätigungsorgans 11 erfolgt über eine Steuerung der Einrichtung, die übergeordnet sein kann.

## Patentansprüche

1. Einrichtung zum Fördern von Druckbogen mittels in regelmässigen Abständen an einem endlos umlaufenden Zugmittel (5) befestigten, durch Steuermittel gegen die Kraft einer Feder in Offenstellung versetzbaren Greifern (3), wobei als Steuermittel ein durch einen Lenker (20) aus einer Ruhestellung antreibbares, auf einen Hebelarm zwischen den Enden eines Greiferteils (10) einwirkendes Betätigungsorgan (11) vorgesehen ist das am vom Greiferteil (10) abgewandten Ende Schwenkbar gelagert ist, **dadurch gekennzeichnet, dass** das von dem Betätigungsorgan (11) abgewandte Ende des Lenkers (20) mit dem umlaufenden Ende einer mit einem Drehantrieb (29) verbundenen Kurbel (21) gekoppelt ist.

2. Einrichtung nach Anspruch 1, **dadurch gekennzeichnet, dass** der Drehantrieb (29) als Schrittantrieb ausgebildet ist, und eine schrittartige Drehbewegung zur maximalen und minimalen Auslenkung des Betätigungsorgans (11) von 180° ausübt.

3. Einrichtung nach Anspruch 2, **dadurch gekennzeichnet, dass** die Schrittbewegung durch einen mit dem Drehantrieb (29) verbundenen, mit einem Initiator (31) zusammenwirkenden Steuerrotor (30) steuerbar ist.

4. Einrichtung nach einem der Ansprüche 1 bis 3, **dadurch gekennzeichnet, dass** das mit dem Betätigungsorgan (11) verbundene Ende des Lenkers (20) gabelförmig ausgebildet ist.

5. Einrichtung nach einem der Ansprüche 1 bis 4, mit Greifern (3), die beidseits des Zugmittels (5) an dem beweglichen Greiferteil (10) einen Hebelarm (13) aufweisen, der jeweils einem Betätigungsorgan (11) zugeordnet ist, **dadurch gekennzeichnet, dass** die Betätigungsorgane (11) an einer quer zur Fortbewegungsrichtung der Greifer (3) sich erstreckenden, in einer das Zugmittel (5) führenden Führungsanordnung (4) gelagerten Welle (16) befestigt sind.

6. Einrichtung nach einem der Ansprüche 1 bis 5, **dadurch gekennzeichnet, dass** das/die auf die beweglichen Greiferteile (10) einwirkenden Betätigungsorgane (11) an dem den Hebelarmen (13) zugewandten Ende als Führungsbahn (14) einer anschliessenden, den geöffneten Greifern (3) zugeordneten, versetzten Führungsschiene (12) ausgebildet ist.

7. Einrichtung nach Anspruch 6, **dadurch gekennzeichnet, dass** die Führungsschiene (12) parallel zum Zugmittel (5) verlaufend ausgebildet ist.

## Claims

1. Device for conveying printed sheets by means of grippers (3) which are secured at regular intervals to an endless traction mechanism (5) and can be moved into an open position against the force of a spring by control means, an actuating member (11) which can be driven out of a rest position by a connecting rod (20) and acts on a lever arm between the ends of a gripper part (10) being provided as the control means and being rotatably mounted at the end directed away from the gripper part (10), **characterised in that** the end of the connecting rod (20) directed away from the actuating member (11) is coupled to the rotating end of a crank (21) connected to a rotary drive (29).

2. Device according to claim 1, **characterised in that** the rotary drive (29) is in the form of a stepper drive and exerts a step-like rotary motion of 180° for maximum and minimum deflection of the actuating member (11).

3. Device according to claim 2, **characterised in that** the stepping motion can be controlled by a control rotor (30) connected to the rotary drive (29) and cooperating with an initiator (31).

4. Device according to one of claims 1 to 3, **characterised in that** the end of the connecting rod (20) connected to the actuating member (11) is fork-shaped.

5. Device according to one of claims 1 to 4, comprising grippers (3) provided on the movable gripper part (10) on either side of the traction mechanism (5) with respective lever arms (13) each associated with an actuating member (11), **characterised in that** the actuating members (11) are secured to a shaft (16) mounted in a guide arrangement (4) guiding the traction mechanism (5) and extending transversely to the direction of the progressive motion of the grippers (3).

6. Device according to one of claims 1 to 5, **characterised in that** the actuating member(s) (11) acting on the movable gripper parts (10) is/are designed at the end directed towards the lever arms (13) as a guide track (14) for an adjacent, offset guide rail (12) associated with the opened grippers (3).

7. Device according to claim 6, **characterised in that** the guide rail (12) is designed to extend parallel to the traction mechanism (5).

## Revendications

1. Dispositif pour convoyer des feuillets d'impression au moyen d'organes de préhension (3) fixés, à intervalles réguliers, à un moyen de traction (5) tournant sans fin, et pouvant être amenés à une position d'ouverture grâce à des moyens de commande, en s'opposant à la force d'un ressort, sachant qu'il est prévu, en tant que moyen de commande, un organe d'actionnement (11) qui peut être entraîné à partir d'une position de repos, par l'intermédiaire d'une biellette (20), agit sur un bras de levier entre les extrémités d'une pièce de préhension (10), et est monté à pivotement à l'extrémité tournée à l'opposé de ladite pièce de préhension (10), **caractérisé par le fait que** l'extrémité de la biellette (20), tournée à l'opposé de l'organe d'actionnement (11), est accouplée avec l'extrémité rotative d'une manivelle (21) reliée à un entraînement en rotation (29).

2. Dispositif selon la revendication 1, **caractérisé par le fait que** l'entraînement en rotation (29) est réalisé sous la forme d'un entraînement en mode pas à pas, et accomplit un mouvement rotatoire du type pas à pas en vue de l'excursion maximale et minimale de l'organe d'actionnement (11), de 180°.

3. Dispositif selon la revendication 2, **caractérisé par le fait que** le mouvement pas à pas peut être commandé par un rotor de commande (30), relié à l'entraînement en rotation (29) et coopérant avec un préparateur (31).

4. Dispositif selon l'une des revendications 1 à 3, **caractérisé par le fait que** l'extrémité de la biellette (20), qui est reliée à l'organe d'actionnement (11), est de réalisation fourchue.

5. Dispositif selon l'une des revendications 1 à 4, muni d'organes de préhension (3) présentant de part et d'autre du moyen de traction (5), sur la pièce mobile de préhension (10), un bras de levier (13) respectivement affecté à un organe d'actionnement (11), **caractérisé par le fait que** les organes d'actionnement (11) sont fixés à un arbre (16) s'étendant transversalement par rapport à la direction de progression des organes de préhension (3), et monté dans un ensemble de guidage (4) guidant le moyen de traction (5).

6. Dispositif selon l'une des revendications 1 à 5, **caractérisé par le fait que** l'organe (les organes) d'actionnement (11) agissant sur les pièces mobiles de préhension (10) est (sont) réalisé(s), à l'extrémité tournée vers les bras de levier (13), sous la forme d'une piste de guidage (14) d'un rail de guidage (12) décalé, situé dans la continuité directe et associé aux organes de préhension (3) ouverts.

7. Dispositif selon la revendication 6, **caractérisé par le fait que** le rail de guidage (12) est réalisé avec étendue parallèle au moyen de traction (5).
